# EUROPÄISCHE PATENTSCHRIFT

(11) **EP 1 795 088 B1**
(45) Veröffentlichungstag und Bekanntmachung des Hinweises auf die Patenterteilung: **01.02.2012**
(21) Anmeldenummer: 06023862.3
(22) Anmeldetag: 17.11.2006
(51) Int. Cl.: A47B 88/16

(54) **Differentialausziehführung für ausziehbare Möbelteile**
Differential slide for extensible furniture parts
Glissière différentielle pour parties de meuble extensibles

(30) Priorität: 06.12.2005 AT 19512005
(43) Veröffentlichungstag der Anmeldung: 13.06.2007
(73) Patentinhaber: Fulterer Gesellschaft m.b.H., 6890 Lustenau (AT)
(72) Erfinder: Raid, Karl, 6914 Hohenweiler (AT)
(74) Vertreter: Hofmann, Ralf U.

(56) Entgegenhaltungen:
- CH-A5- 679 735
- DE-A1- 2 641 375
- DE-A1- 4 210 017
- FR-A- 1 331 280
- US-A- 4 065 196

## Beschreibung

Die Erfindung betrifft eine Differentialausziehführung für ausziehbare Möbelteile, insbesondere Schubladen, mit einer am Möbelkorpus anzubringenden Korpusschiene, einer Mittelschiene und einer am ausziehbaren Möbelteil anzubringenden Ausziehschiene auf beiden Seiten des ausziehbaren Möbelteils, wobei zumindest an der Mittelschiene lastübertragende Rollen drehbar gelagert sind, über welche die Schienen zwischen einem eingeschobenen und einem ausgezogenen Zustand der Differentialausziehführung gegeneinander verschiebbar sind, und das Ausziehen der Mittelschiene aus der Korpusschiene durch im vollständig ausgezogenen Zustand der Differentialausziehführung aneinander anliegende Anschlagelemente begrenzt ist, die einerseits an der Korpusschiene und andererseits an der Mittelschiene oder hiermit verbundenen Teilen angeordnet sind, und zum Freigeben und Sperren eines Aushängens der Mittelschiene aus der Korpusschiene und eines Einsetzens der Mittelschiene in die Korpusschiene an der Mittelschiene ein Stellteil zwischen einer Freigabestellung und einer Sperrstellung verstellbar gelagert ist.

Ausziehführungen, die eine Mittelschiene mit einer lastübertragenden Differentialrolle aufweisen und bei denen sich die Mittelschiene beim Auszieh- und Einschubvorgang mit der halben Geschwindigkeit der Ausziehschiene bewegt und somit immer die halbe Wegstrecke der Ausziehschiene zurücklegt, werden auch als Differentialauszüge bezeichnet. Solche Differentialauszüge sind in unterschiedlichen Ausführungsformen bekannt. Jeweils liegt die Ausziehschiene über eine nach unten weisende Laufbahn auf der Differentialrolle auf und die Differentialrolle rollt auf einer nach oben weisenden Laufbahn einer feststehenden Korpusschiene ab, wobei ein Teil des Gewichts der Ausziehschiene und der von ihr getragenen Last über die Differentialrolle auf die Korpusschiene übertragen wird. Die Differentialrolle ist hierzu an der Mittelschiene mit einem vertikalen Verstellspiel drehbar gelagert. Dies kann beispielsweise in der Art realisiert werden, dass die Differentialrolle mit radialem Spiel auf einer an der Mittelschiene angebrachten Achse drehbar gelagert ist. Bekannt ist es auch, die Achse der Differentialrolle an einem verschwenkbar an der Mittelschiene angeordneten Schwenkhebel zu lagern. Auch eine achslose Lagerung der Differentialrolle an der Mittelschiene mit einem entsprechenden Spiel ist bekannt.

Gegenüber den sogenannten Teleskopauszügen, die ebenfalls einen Vollauszug bzw. Überauszug ermöglichen, weisen die Differentialauszüge eine erheblich bessere Laufkultur auf. Es sind auch nach Art eines Teleskopauszugs ausgebildete Ausziehvorrichtungen bekannt, bei denen weiters eine an der Mittelschiene drehbar gelagerte, elastische, reibschlüssig an der Korpus- und Ausziehschiene anliegende Mitnehmerrolle vorhanden ist, um einen differentiellen Lauf der Schienen zu erreichen.

Beispielsweise zeigt die CH 679 735 A5 einen an den Seitenwangen des ausziehbaren Möbelteils befestigbaren Differentialauszug, bei dem alle Laufrollen an der Mittelschiene angeordnet sind. Im Bereich ihres vorderen Endes ist an der Mittelschiene eine vordere Laufrolle drehbar gelagert, die über die Mittelschiene nach unten vorragt. Im Bereich ihres hinteren Endes ist eine hintere Laufrolle drehbar gelagert, die über die Mittelschiene nach oben vorragt. In einem mittleren Bereich der Mittelschiene sind obere und untere mittlere Laufrollen drehbar gelagert, von denen die untere Laufrolle als mit Spiel gegenüber ihrer Achse drehbar gelagerte Differentialrolle ausgebildet ist. Die Korpusschiene ist U-förmig ausgebildet und umgibt die Mittelschiene. Die Ausziehschiene weist einen horizontalen Steg auf, der eine nach unten gerichtete Laufbahn zum Zusammenwirken mit der vorderen Laufrolle und der Differentialrolle der Mittelschiene sowie eine nach oben gerichtete Laufbahn zum Zusammenwirken mit der oberen mittleren Laufrolle der Mittelschiene aufweist. Zur Begrenzung des Ausziehens der Mittelschiene aus der Korpusschiene und der Ausziehschiene aus der Mittelschiene sind an den Schienen zusammenwirkende Anschlagelemente angebracht. Das mit dem Anschlagelement der Ausziehschiene zusammenwirkende Anschlagelement der Mittelschiene ist hierbei an einem verschwenkbar an der Mittelschiene angebrachten Hebel angeordnet. Um den Schubkasten zu entfernen, kann dieser Hebel hinaufgeschwenkt werden, wonach die Anschlagelemente aneinander vorbeigeführt werden können und die Ausziehschiene aus der Mittelschiene vollständig herausgefahren (= ausgehängt) werden kann.

Die zwischen der Mittelschiene und der Korpusschiene wirkenden Anschlagelemente sind dagegen bei Differentialauszügen üblicherweise meist fix und um die Mittelschiene in die Korpusschiene einzusetzen bzw. aus dieser auszuhängen, wird die Korpusschiene um eine horizontale, parallel zur Ausziehrichtung verlaufende Achse verschwenkt und mit ihrem oberen Längsrand in die Korpusschiene eingeführt, danach wieder zurückgeschwenkt, so dass auch der untere Längsrand in die Korpusschiene eingesetzt ist. Nachteilig ist es hierbei, dass die Korpusschiene, um ein solches Einfädeln der Mittelschiene zu ermöglichen, nicht durchgehend C-förmig ausgebildet werden kann. Durch die erforderlichen Ausnehmungen werden die seitlichen Führungseigenschaften für die betreffenden Rollen der Mittelschiene verschlechtert.

Aus der GB 202 562 B ist eine Differentialführung bekannt, bei der im Bereich des vorderen Endes der Mittelschiene an dieser ein Sicherungsteil verschwenkbar gelagert ist. In einer Freigabestellung dieses Sicherungsteils kann die Ausziehschiene mit ihrem vorderen Ende gegenüber der Mittelschiene angehoben (verkippt) werden, worauf an der Mittelschiene und an der Ausziehschiene angeordnete Anschlagelemente aneinander vorbeigeführt werden können, um die Ausziehschiene aus der Mittelschiene auszuhängen. Wenn die Ausziehschiene in die Mittelschiene wiederum "eingefädelt" wird und der Auszug geschlossen wird, so fährt eine an der Ausziehschiene angebrachte Frontblende einer Schublade an das Sicherungsteil kurz vor Erreichen des vollständig eingeschobenen Zustands an und verschwenkt dieses in seine Sperrstellung. In dieser wird das Verkippen der Ausziehschiene gegenüber der Mittelschiene vom Sicherungsteil blockiert. Das Aushängen und Einsetzen der Mittelschiene in die Korpusschiene ist nicht beschrieben.

Aus der GB 345 539 B ist eine Differentialausziehführung bekannt, bei der die Aushängesicherung für die Ausziehschiene ein wiederum ähnliches Funktionsprinzip wie bei der GB 202 562 B aufweist. Das Sicherungsteil wird hier aber zwischen seiner Freigabestellung und seiner Sperrstellung des Verkippens der Ausziehschiene gegenüber der Mittelschiene parallel zur Ausziehrichtung verschoben. Zur Freigabe des Aushängens der Mittelschiene aus der Korpusschiene ist an der Mittelschiene im Bereich Ihres hinteren Endes ein verschwenkbarer Anschlaghebel vorhanden, der mit einem Anschlag der Korpusschiene zusammenwirkt. Zum Aushängen der Mittelschiene muss dieser Anschlaghebel hinaufgeschwenkt werden und gleichzeitig die Mittelschiene herausgezogen werden.

Eine Differentialausziehführung der eingangs genannten Art ist aus der GB 1 335 776 A bekannt. An der Mittelschiene ist ein zwischen einer Sperrstellung und einer Freigabestellung verschwenkbar gelagertes Stellteil angeordnet. In der Sperrstellung wird ein Ausziehen der Mittelschiene aus der Korpusschiene blockiert. Das Stellteil bildet gleichzeitig einen Anschlag, der mit einem starren Anschlag der Korpusschiene zusammenwirkt. Nachteilig bei dieser Differentialausziehführung ist es unter anderem, dass nach dem Einsetzen der Mittelschiene in die Korpusschiene das Stellteil manuell von seiner Freigabestellung in seine Sperrstellung verstellt werden muss. Wird dies nicht durchgeführt, so kann es bei der normalen Bedienung der Ausziehführung zu einem vollständigen Herausziehen der Mittelschiene aus der Korpusschiene kommen.

Aufgabe der Erfindung ist es, eine Differentialausziehführung der eingangs genannten Art bereitzustellen, die eine kompakte Bauweise mit einer guten Seitenführung der lastübertragenden Rollen ermöglicht und die sich durch eine einfache Handhabung beim Einsetzen der Mittelschiene in die Korpusschiene und beim Aushängen der Mittelschiene aus der Korpusschiene auszeichnet. Erfindungsgemäß gelingt dies durch eine Differentialausziehführung mit den Merkmalen des Anspruchs 1.

Bei einer erfindungsgemäßen Differentialausziehführung erfolgt das Einsetzen der Mittelschiene in die Korpusschiene von vorne, d.h. die Mittelschiene wird in Längsrichtung der Schienen in die Korpusschiene eingefädelt, wobei die Mittelschiene gegenüber der Korpusschiene verkippt wird, um die zusammenwirkenden Anschlagelemente aneinander vorbeizuführen. Hierbei befindet sich ein an der Mittelschiene angebrachtes Stellteil in seiner Freigabestellung. Wenn die Mittelschiene in der Folge vollständig in die Korpusschiene eingeschoben wird, so wird das Stellteil selbsttätig in seine Sperrstellung verstellt. In der Folge ist eine Verkippung der Mittelschiene gegenüber der Korpusschiene blockiert bzw. zumindest soweit begrenzt, dass die Anschlagelemente nicht aneinander vorbeigeführt werden können und somit die Mittelschiene gegen ein vollständiges Herausnehmen aus der Korpusschiene gesichert ist.

Vorteilhafterweise erlaubt eine erfindungsgemäße Differentialausziehführung eine sehr kompakte Bauweise und einen besonders einfachen Montagevorgang der Mittelschiene in der Korpusschiene. Auch der Demontagevorgang ist einfach durchführbar.

Das Stellteil ist vorzugsweise im Bereich des hinteren Endes der Mittelschiene an dieser angeordnet.

In einer vorteilhaften Ausführungsform der Erfindung ist an der Mittelschiene, vorzugsweise im Bereich ihres vorderen Endes, weiters ein Sicherungsteil zwischen einer Freigabestellung und einer Sperrstellung verstellbar gelagert, das zur Aushängesicherung der Ausziehschiene aus der Mittelschiene dient, indem es in seiner Sperrstellung die Verkippung der Ausziehschiene gegenüber der Mittelschiene derart blockiert, dass zusammenwirkende Anschlagelemente der Ausziehschiene und der Mittelschiene, die das Ausziehen der Ausziehschiene begrenzen, nicht aneinander vorbeigeführt werden können. In der Freigabestellung des Sicherungsteils kann dagegen die Ausziehschiene in die Mittelschiene eingesetzt bzw. aus dieser vollständig herausgenommen werden. Vorzugsweise erfolgt die Verstellung des Sicherungsteils in seine Sperrstellung selbsttätig, wenn die an einer Schublade befestigte Ausziehschiene vollständig in die Mittelschiene eingeschoben wird.

Wenn in dieser Schrift von "vorne" und "hinten" die Rede ist, so ist hiermit die Lage in Bezug auf die Ausziehrichtung der Ausziehführung bezogen, d. h. ein weiter vorne liegendes Teil befindet sich näher beim ausziehseitigen Ende der Ausziehführung als ein weiter hinten liegendes Teil.

Weitere Vorteile und Einzelheiten der Erfindung werden im Folgenden anhand der beiliegenden Zeichnung erläutert. In dieser zeigen:
- Fig. 1: einen Teil einer Schublade mit den an einer Seitenwand angeordneten Schienen eines Ausführungsbeispiels einer erfindungsgemäßen Ausziehführung, im teilweise ausgezogenen Zustand;
- Fig. 2: eine Schrägsicht der Schienen von Fig. 1 von der gegenüberliegenden Seite aus gesehen, ohne die Schublade;
- Fig. 3: und Fig. 4 eine Schrägsicht und eine Ansicht (teilweise aufgebrochen) der Korpusschiene der Ausziehführung;
- Fig. 5: und Fig. 6 Schrägsichten aus unterschiedlichen Blickrichtungen der Ausziehschiene der Ausziehführung;
- Fig. 7: eine Schrägsicht der Mittelschiene, wobei sich das Stellteil und das Sicherungsteil in ihren Sperrstellungen befinden;
- Fig. 8: ein vergrößertes Detail A von Fig. 7;
- Fig. 9: eine Schrägsicht analog Fig. 8, aber in der Freigabestellung des Stellteils;

- Fig. 10: eine Darstellung entsprechend Fig. 9, wobei das sich in seiner Freigabestellung befindende Stellteil gegenüber Fig. 9 verschwenkt dargestellt ist;
- Fig. 11: eine Schrägsicht der Mittelschiene aus einem gegenüber Fig. 7 unterschiedlichen Blickwinkel, wobei sich das Stellteil und das Sicherungsteil in ihren Sperrstellungen befinden;
- die Fig. 12 bis 15: Ansichten der Korpusschiene und der Mittelschiene in verschiedenen Phasen des Einsetzens der Mittelschiene in die Korpusschiene;
- Fig. 16: ein vergrößertes Detail B von Fig. 14;
- Fig. 17 bis Fig. 20: Ansichten der Ausziehführung in verschiedenen Phasen des Einsetzens der Ausziehschiene in die Mittelschiene, mit zusätzlich eingezeichneter Blende der Schublade;
- Fig. 21 und Fig. 22: Schrägsichten des Sicherungsteils aus verschiedenen Blickwinkeln;
- Fig. 23 und Fig. 24: Schrägsichten des Stellteils aus verschiedenen Blickwinkeln, zusammen mit der Achse, um die es verschwenkbar ist;
- Fig. 25: eine Ansicht der Mittelschiene gemäß einer modifizierten Ausführungsform der Erfindung, in der Sperrstellung des Stellteils;
- Fig. 26 eine Fig. 25: entsprechende Ansicht, aber im Bereich des Stellteils aufgeschnitten;
- Fig. 27: eine Ansicht entsprechend Fig. 26, aber in der Freigabestellung des Stellteils;
- Fig. 28: eine Schrägsicht des Stellteils gemäß dieser zweiten Ausführungsform der Erfindung, zusammen mit dem Rast- und Führungsbolzen;
- Fig. 29: eine Ansicht der Mittelschiene gemäß einer dritten Ausführungsform der Erfindung, in der Sperrstellung des Stellteils;
- Fig. 30: einen hinteren Teil der Mittelschiene, im Bereich des Stellteils im Schnitt;
- Fig. 31: eine Ansicht entsprechend Fig. 30, aber in der Freigabestellung des Stellteils;
- Fig. 32: eine Schrägsicht des Stellteils gemäß dieser dritten Ausführungsform der Erfindung, zusammen mit dem Rast- und Führungsbolzen.

Ein erstes Ausführungsbeispiel der Erfindung ist in den Fig. 1 bis 24 dargestellt. Die erfindungsgemäße Differentialausziehführung ist als Rollenauszug ausgebildet. Bei einem Rollenauszug sind die lastübertragenden Rollen drehbar an den Schienen gelagert. Die Ausziehführung umfasst eine an einem Möbelkorpus, der lediglich in Fig. 1 durch eine strichlierte Linie 4 angedeutet ist, anzubringende Korpusschiene 1, eine am ausziehbaren Möbelteil 5, insbesondere in Form einer Schublade bzw. eines Schubkastens anzubringende Ausziehschiene 3 und einer dazwischenliegenden Mittelschiene 2.

Die Schienen 1 - 3 sind differential geführt, d.h. die Mittelschiene 2 bewegt sich beim Ausziehen der Ausziehschiene 3 jeweils um die halbe Wegstrecke bzw. mit der halben Geschwindigkeit. Hierzu ist an der Mittelschiene 2 eine Differentialrolle 6 drehbar gelagert, die über die Mittelschiene 2 nach unten vorsteht und auf einer nach oben gerichteten Laufbahn 25 der Korpusschiene 1 abrollt und auf der eine nach unten gerichtete Laufbahn 27 der Ausziehschiene 3 aufliegt. Die Differentialrolle 6 ist lastübertragend, d.h. ein Teil des Gewichts der Ausziehschiene und der von ihr getragenen Last wird über die Differentialrolle 6 auf die Korpusschiene 1 übertragen. Hierbei weist die Differentialrolle 6 ein Verstellspiel in vertikaler Richtung auf, beispielsweise indem sie gegenüber dem sie lagernden Achszapfen der Mittelschiene 2 ein radiales Spiel aufweist. Statt dessen könnte beispielsweise auch die Achse der Differentialrolle an einem verschwenkbar an der Mittelschiene angeordneten Schwenkhebel gelagert sein. Auch eine achslose Lagerung der Differentialrolle 6 an der Mittelschiene 2 mit Spiel ist denkbar und möglich.

In der gezeigten Ausführungsform der Erfindung sind die übrigen lastübertragenden Rollen 7 - 11 ebenfalls an der Mittelschiene 2 bzw. einem hiermit verbundenen Teil gelagert. Denkbar und möglich wäre es auch, Rollen an der Korpusschiene 1 und/oder Ausziehschiene 3 vorzusehen, wobei auch ein Teil der Rollen 7-11 an der Mittelschiene entfallen könnten.

Die in den Fig. 3 und 4 dargestellte Korpusschiene 1 ist im Querschnitt C-förmig ausgebildet. Am oberen und am unteren Ende eines vertikalen Verbindungsstegs 12, der am Möbelkorpus 4 anzubringen ist, stehen von diesem obere und untere Horizontalflansche 13, 14 seitlich ab, deren freie Enden mit aufeinander zu gerichteten Umbördelungen 15, 16 versehen sind.

Die in den Fig. 5 und 6 dargestellte Ausziehschiene 3 weist einen im Wesentlichen L-förmigen Querschnitt auf. Sie besitzt einen vertikalen Befestigungssteg 17, der an einer vertikalen Seitenwand des ausziehbaren Möbelteils 5 festzulegen ist. Am oberen Ende ist dieser Befestigungssteg 17 mit einem Horizontalflansch 18 verbunden, dessen vom Befestigungssteg 17 entfernter Rand mit einer nach unten gerichteten Umbördelung 19 versehen ist.

Die Mittelschiene 2 besitzt einen einzelnen, ebenen Vertikalsteg 20, von dem am oberen und am unteren Rand Horizontalstege 21, 22 in die gleiche Richtung abstehen. Der untere Horizontalsteg 22 ist weiters an seinem vom Vertikalsteg 20 abgelegenen Rand mit einer nach oben gerichteten Umbördelung 23 versehen. Die Mittelschiene 2 ist somit, abgesehen von einer fehlenden Umbördelung des oberen Horizontalstegs 21 C-förmig ausgebildet.

Die Unterseite des Horizontalflansches 13 und die Oberseite des Horizontalflansches 14 der Korpusschiene 1 bilden eine nach unten gerichtete Laufbahn 24 und eine nach oben gerichtete Laufbahn 25 der Korpusschiene 1.

Die Oberseite und die Unterseite des Horizontalflansches 18 der Ausziehschiene 3 bilden eine nach oben gerichtete und eine nach unten gerichtete Laufbahn 26, 27 der Ausziehschiene 3.

Im montierten Zustand der Ausziehführung ist die Mittelschiene 2 in die Korpusschiene 1 eingesetzt und erstreckt sich mehr oder weniger weit (je nach Ausziehzustand) in den Raum zwischen den beiden Horizontalflanschen 13, 14 der Korpusschiene 1. Die Ausziehschiene 3 ragt mit ihrem Horizontalflansch 18 zwischen die Horizontalstege 21, 22 der Mittelschiene 2.

Im Bereich des bezogen auf die Ausziehrichtung 28 vorderen Endes der Mittelschiene 2 ist eine vordere Laufrolle 7 an der Mittelschiene 2 um eine horizontale Achse drehbar gelagert, die über die Mittelschiene 2 nach unten vorsteht und mit der nach oben gerichteten Laufbahn 25 der Korpusschiene 1 zusammenwirkt.

Im Bereich des bezogen auf die Ausziehrichtung 28 hinteren Endes der Mittelschiene 2 ist an dieser eine hintere Laufrolle 8 um eine horizontale Achse drehbar gelagert. Die hintere Laufrolle 8 steht über die Mittelschiene 2 nach oben vor und wirkt mit der nach unten gerichteten Laufbahn 24 der Korpusschiene 1 zusammen.

Im mittleren Bereich der Mittelschiene 2 ist in einer gegenüber der Differentialrolle 6 höheren Position eine Stützrolle 9 um eine horizontale Achse drehbar gelagert. Diese wirkt mit der nach oben gerichteten Laufbahn 26 der Ausziehschiene 3 zusammen.

Im zwischen der Differentialrolle 6 und der hinteren Laufrolle 8 liegenden Bereich der Längserstreckung der Mittelschiene 2 ist an der Mittelschiene 2 eine Hilfsrolle 10 um eine horizontale Achse drehbar gelagert. Diese wirkt mit der nach unten gerichteten Laufbahn 27 der Ausziehschiene 3 zusammen. Der Durchmesser der Hilfsrolle 10 ist aber kleiner als der der Differentialrolle 6, so dass die Hilfsrolle 10 von der nach oben gerichteten Laufbahn 25 der Korpusschiene 1 beabstandet ist. Die Hilfsrolle 10 ist in diesem Ausführungsbeispiel spielfrei gelagert.

Die mit der nach oben gerichteten Laufbahn 25 der Korpusschiene 1 und der nach unten gerichteten Laufbahn 27 der Ausziehschiene 3 zusammenwirkende Differentialrolle 6 wurde bereits beschrieben.

An einem weiter unten im Einzelnen beschriebenen, im gezeigten Ausführungsbeispiel im Bereich des hinteren Endes der Mittelschiene 2 an dieser angeordneten Stellteil 29 ist weiters eine Rolle 11 um eine horizontale Achse drehbar gelagert, die mit der nach oben gerichteten Laufbahn 25 der Korpusschiene 1 zusammenwirkt. Diese Rolle 11 verhindert, wenn sich das Stellteil 29 in seiner weiter unten beschriebenen Sperrstellung befindet, ein Abkippen des hinteren Endes der Mittelschiene 2 nach unten, welches andernfalls auftreten könnte, wenn sich die Ausziehführung in der Nähe ihres vollständig eingeschobenen Zustandes befindet. Bei Ausziehführungen gemäß dem Stand der Technik wird diese Funktion von der Hilfsrolle 10 übernommen, welche aber bei dieser Ausführungsform der Erfindung wie gesagt von der nach oben gerichteten Laufbahn 25 der Korpusschiene 1 beabstandet ist. Abgesehen von dieser Modifikation der Hilfsrolle 10 und der zusätzlich vorhandenen Rolle 11 ist die Funktion der lastübertragenden Rollen 6 -11 so wie dies von herkömmlichen Differentialausziehführungen bekannt ist.

Zur Begrenzung des Ausziehens der Mittelschiene 2 aus der Korpusschiene 1 dienen Anschlagelemente 30, 31. Das Anschlagelement 30 der Korpusschiene 1 wird vom stirnseitigen Ende eines aus dem oberen Horizontalflansch 13 der Korpusschiene 1 ausgestanzten und heruntergebogenen Lappens 32 gebildet, vgl. insbesondere Fig. 2 und 4. Das Anschlagelement 31 der Mittelschiene 2 wird vom vorderen stirnseitigen Rand eines nach oben ragenden Fortsatzes 33 des Vertikalstegs 20 der Mittelschiene 2 gebildet, welcher hinter dem hinteren Ende des oberen Horizontalstegs 21 der Mittelschiene 2 liegt (wobei dieser obere Horizontalsteg 21 vor dem hinteren Ende des Vertikalstegs 20 endet) und den oberen Horizontalsteg 21 nach oben etwas überragt.

In einer u. a. in den Fig. 7, 8 und 11 dargestellten Sperrstellung des Stellteils 29 wird ein Verkippen der in die Korpusschiene 1 eingesetzten sich in ihrer unverkippten Normalstellung befindenden Mittelschiene 2 gegenüber der Korpusschiene 1 blockiert oder zumindest derart beschränkt, dass im vollständig ausgezogenen Zustand der Ausziehführung die Anschlagelemente 30, 31 aneinander anlaufen und das weitere Ausziehen der Mittelschiene 2 aus der Korpusschiene 1 blockiert ist.

Wird das Stellteil 29 demgegenüber in eine in den Fig. 9, 10, 12-14 und 16 dargestellte Freigabestellung verschwenkt, so kann die Mittelschiene 2 gegenüber der Korpusschiene 1 aus ihrer Normalstellung in eine in Fig. 13 dargestellte Kippstellung verschwenkt werden, in welcher die Anschlagelemente 30, 31 zum Aushängen der Mittelschiene aus der Korpusschiene 1 bei der Demontage der Ausziehführung bzw. zum Einsetzen der Mittelschiene 2 in die Korpusschiene 1 bei der Montage der Ausziehführung aneinander vorbeigeführt werden können.

Das Stellteil 29 ist ein von den starren Anschlagelementen 30, 31 getrenntes Bauteil.

Das Stellteil 29 weist in dieser Ausführungsform einen in der Freigabestellung des Stellteils 29 gegen die Kraft einer Feder um eine horizontale Achse 35 verschwenkbaren Hebel 34 auf, an dem im Abstand von der Achse 35 die Rolle 11 drehbar gelagert ist. Der Hebel 34 besitzt eine Nase 36, die in der Sperrstellung des Stellteils 29 unter einen unteren Rand des Vertikalstegs 20 eingeschoben ist, wie dies insbesondere aus den Fig. 7 und 8 ersichtlich ist. Dadurch wird das Hinaufschwenken des Hebels 34 und somit der Rolle 11 blockiert. Die Feder kann beispielsweise von einer die Achse 35 umgebenden Schraubenfeder gebildet werden, deren eines Ende mit der Achse 35 verbunden ist und deren anderes Ende sich am Hebel 34 abstützt.

In der Freigabestellung des Stellteils 29 ist dieses gegenüber seiner Sperrstellung in Längsrichtung der Mittelschiene 2 verschoben. Um dies zu ermöglichen, durchsetzt die Achse 35 den Hebel 34 durch ein Langloch 37. Die Nase 36 liegt in der Freigabestellung im Bereich einer Aussparung 38 des Vertikalstegs 20, so dass ein Hinaufschwenken des Hebels 34 und somit der Rolle 11 ermöglicht wird. Fig. 9 zeigt den unverschwenkten Zustand des Hebels 34 und Fig. 10 zeigt den hinaufgeschwenkten Zustand des Hebels 34. Durch das Hinaufschwenken des Hebels 34 und mit ihm der Rolle 11 wird die Verkippung der Mittelschiene 2 gegenüber der Korpusschiene 1 um eine horizontale, rechtwinklig zur Ausziehrichtung 28 liegende Achse ermöglicht.

Damit das Stellteil 29 in den beiden Verschiebestellungen, entsprechend seiner Sperrstellung und seiner Freigabestellung gegen eine Verschiebung gesichert ist, ist die Breite des Langlochs 37 im zwischen seinen beiden Enden liegenden Bereich etwas schmaler, so dass die Achse 35 unter einer geringen elastischen Verformung des Stellteils 29 zwischen den beiden Endabschnitten des Langlochs 37 verschoben werden kann und in den beiden Endabschnitten des Langlochs 37 nach Art eines Rastverschlusses gesichert ist.

Das Einsetzen der Mittelschiene 2 in die Korpusschiene 1 ist in den Fig. 12 -16 dargestellt. Fig. 12 zeigt die Stellung, bevor der nach oben reichende Fortsatz 33 des Vertikalstegs 20 der Mittelschiene 2, der im Ausführungsbeispiel das Anschlagelement 31 bildet, am Lappen 32 anläuft, der im Ausführungsbeispiel das Anschlagelement 30 bildet. Um die Anschlagelemente 30, 31 aneinander vorbeizuführen, also im gezeigten Ausführungsbeispiel den Fortsatz 33 unter dem Lappen 32 durchzuführen, wird die Mittelschiene 2 zum weiteren Einschieben in die Korpusschiene 1 verkippt, indem ihr vorderes Ende gegenüber ihrem hinteren Ende angehoben wird. Dies ist in Fig. 13 dargestellt. Das Stellteil 29 befindet sich hierbei in seiner Freigabestellung. Die Fig. 14 und 16 zeigen den Zustand, knapp bevor eine Anschlagfläche 39 am hinteren Ende des Stellteils 29 an einen Gegenanschlag 40 der Korpusschiene 1 anfährt. Der Gegenanschlag 40 wird in diesem Ausführungsbeispiel von einem aus dem unteren Horizontalflansch 14 der Korpusschiene 1 ausgestanzten, nach oben umgebogenen Lappen gebildet. Beim weiteren Einfahren der Mittelschiene schlägt die Anschlagfläche 39 des Stellteils 29 an den Gegenanschlag 40 an und verschiebt das Stellteil 39 in Richtung zum vorderen Ende der Mittelschiene 2, wobei die Nase 36 unter den Vertikalsteg 20 der Mittelschiene 2 einfährt. Damit ist das Stellteil 29 in seine Sperrstellung verstellt. Der Außenumfang der Rolle 11 bildet hierbei ein Anlageelement 41 des Stellteils 29, mit dem sich das Stellteil 29 an der nach oben gerichteten Laufbahn 25 der Korpusschiene 1 abstützt, um die Verkippung der Mittelschiene 2 in ihre Kippstellung zu verhindern.

Anstelle einer Rolle 11 könnte das Stellteil 29 auch ein Gleitteil aufweisen, dessen Gleitfläche mit der nach oben gerichteten Laufbahn 25 der Korpusschiene 1 zusammenwirkt und das Anlageelement 41 des Stellteils 29 bildet.

Der Gegenanschlag 40 der Korpusschiene 1 verhindert auch die weitere Verschiebung der Mittelschiene 2 gegenüber der Korpusschiene 1, wenn der vollständig eingefahrene Zustand der Mittelschiene 2 erreicht wird, indem dieser an das hintere Ende des unteren Horizontalstegs 22 der Mittelschiene 2 anfährt.

Wenn die Mittelschiene 2 vollständig aus der Korpusschiene 1 herausgenommen werden soll, so wird das Stellteil 29 zunächst manuell in seine Freigabestellung verstellt. Zu diesem Zweck ist am Stellteil 29 ein nach oben abstehender Betätigungsarm 42 angeordnet, mittels dem das Stellteil 29 gegenüber der Mittelschiene 2 verschoben werden kann. In der Folge wird der im Zusammenhang mit dem Einsetzen der Mittelschiene 2 in die Korpusschiene 1 beschriebene Vorgang umgekehrt ausgeführt.

Im Bereich des vorderen Endes der Mittelschiene 2 ist an dieser weiters ein Sicherungsteil 43 zwischen einer Freigabestellung und einer Sperrstellung verstellbar gelagert. Unter anderem zeigen die Fig. 2, 7 und 11 die Sperrstellung. In dieser verhindert bzw. begrenzt das Sicherungsteil 43 eine Verkippung der Ausziehschiene 3 gegenüber der Mittelschiene 2 aus ihrer unverschwenkten Normalstellung und zwar derart, dass Anschlagelemente 44, 45 der Mittelschiene 2 und der Ausziehschiene 3 im vollständig ausgezogenen Zustand der Ausziehschiene 3 in gegenseitige Anlage gelangen und das weitere Ausziehen der Ausziehschiene 3 aus der Mittelschiene 2 blockieren. Das Anschlagelement 44 der Mittelschiene 2 wird von einem aus dem Vertikalsteg 20 ausgestanzten, umgebogenen Lappen gebildet. Das Anschlagelement 45 der Ausziehschiene 3 wird von einer Stufe der Umbördelung 19 gebildet.

Das Sicherungsteil 43 wird im gezeigten Ausführungsbeispiel von einem um die Achse 46 verschwenkbaren, zweiarmigen Hebel gebildet, der außerdem in Längsrichtung der Mittelschiene 2 gegenüber der Mittelschiene 2 verschiebbar ist. Zu diesem Zweck durchsetzt die Achse 46 das Sicherungsteil 43 durch ein Langloch. In der Sperrstellung des Sicherungsteils 43 ragt eine Schulter 47 des Sicherungsteils 43 unter den oberen Horizontalsteg 21 der Mittelschiene 2, wodurch die Verschwenkung des zweiten Hebelarms nach oben blockiert ist. In der Freigabestellung des Sicherungsteils 43 ist dieses gegenüber seiner Sperrstellung in Richtung zum vorderen Ende der Mittelschiene 2 verschoben, wodurch die Schulter 47 außer Eingriff des oberen Horizontalstegs 21 gelangt und der zweite Hebelarm 49 nach oben verschwenkbar ist. Diese Freigabestellung ist unter anderem in den Fig. 17-19 dargestellt.

In der Sperrstellung und in der Freigabestellung ist die Achse 46 des Sicherungsteils 43 in verbreiterten Bereichen des Langlochs 50 des Sicherungsteils 43 eingeschnappt.

Das Einsetzen der Ausziehschiene 3 in die Mittelschiene 2 ist in den Fig. 17 - 20 dargestellt.
Fig. 17 zeigt den getrennten Zustand der Schienen 2, 3. Fig. 18 zeigt den Zustand, in welchem die Ausziehschiene 3 gegenüber der Mittelschiene 2 in eine Kippstellung verkippt ist, um die Anschlagelemente 44, 45 aneinander vorbeizuführen. Im Zustand gemäß Fig. 19 ist der vollständig eingeschobene Zustand der Ausziehschiene 3 in die Mittelschiene 2 noch nicht ganz erreicht und die Blende 51 der Schublade, an der die Ausziehführung angebracht ist, ist gerade an das vordere Ende des ersten Hebelarms 48 angefahren, wobei sie das Sicherungsteil 43 auch in die Drehstellung verschwenkt hat, in welcher es in seine Sperrstellung verschoben werden kann. In Fig. 19 befindet sich das Sicherungsteil 43 aber noch in seiner Freigabestellung. In Fig. 20 ist das Sicherungsteil 43 von der Blende 51 in seine Sperrstellung verschoben worden. Der zweite Hebelarm 49, dessen Ende zu diesem Zweck mit der nach oben gerichteten Laufbahn 26 der Ausziehschiene 3 zusammenwirkt, verhindert bzw. begrenzt eine Verkippung der Ausziehschiene 3 um eine horizontale, rechtwinklig zur Ausziehrichtung 28 liegende Achse derart, dass das vordere Ende der Ausziehschiene 3 nicht oder nur so wenig angehoben werden kann, dass die Anschlagelemente 44, 45 nicht aneinander vorbeigeführt werden können.

Wenn die Ausziehschiene 3 von der Mittelschiene 2 getrennt werden soll, so wird das Sicherungsteil 43 zunächst manuell in seine Freigabestellung verstellt, worauf der zuvor beschriebene Vorgang umgekehrt durchgeführt werden kann.

Am Stellteil 29 ist eine Seitenführungsrolle 52 um eine vertikale Achse drehbar gelagert, die zur Seitenführung der Mittelschiene 2 gegenüber der Korpusschiene 1 mit dem vertikalen Verbindungssteg 12 der Korpusschiene 1 zusammenwirkt.

Ein zweites Ausführungsbeispiel der Erfindung ist in den Fig. 25-27 dargestellt. Hier ist die Hilfsrolle 10 mit einem vertikalen Spiel an der Mittelschiene 2 gelagert, beispielsweise indem sie ein radiales Spiel gegenüber der sie lagernden Achse 53 aufweist, wie dies aus Fig. 27 am besten ersichtlich ist. Die Hilfsrolle 10 wirkt in diesem Ausführungsbeispiel sowohl mit der nach oben gerichteten Laufbahn 25 der Korpusschiene 1 als auch mit der nach unten gerichteten Laufbahn 27 der Ausziehschiene 3 zusammen und besitzt somit zumindest annähernd den gleichen Durchmesser wie die Differentialrolle 6.

Das Spiel der Hilfsrolle 10 ist so groß, dass die Mittelschiene 2 zum Einsetzen in die Korpusschiene 1 bzw. zum Aushängen aus der Korpusschiene 1 so stark um eine horizontale, rechtwinklig zur Ausziehrichtung 28 liegende Achse gegenüber der Korpusschiene 1 verkippt werden kann, dass das Anschlagelement 31 der Mittelschiene am Anschlagelement 30 der Korpusschiene vorbeigeführt werden kann, in analoger Weise wie in Fig. 13 dargestellt. Die Korpusschiene 1 und die Ausziehschiene 3 sind gleich wie beim ersten Ausführungsbeispiel ausgebildet.

In der Sperrstellung des Stellteils 29 wird das Spiel der Hilfsrolle 10 so stark eingeengt, dass die Mittelschiene 2 nicht mehr bzw. nur noch geringfügig gegenüber der Korpusschiene 1 verkippbar ist und die Anschlagelemente 30, 31 nicht mehr aneinander vorbeigeführt werden können, sondern das maximale Ausziehen der Mittelschiene 2 aus der Korpusschiene 1 begrenzen. Zu diesem Zweck weist das Stellteil 29 einen gabelförmigen Abschnitt 54 auf, der in der Sperrstellung des Stellteils 29 eine Nabe 55 der Hilfsrolle 10, die als überstehender Bund ausgebildet ist, umgreift, vgl. Fig. 26, und in der Freigabestellung des Stellteils 29 diese Nabe 55 freigibt. Zwischen der Freigabestellung und der Sperrstellung wird das Stellteil 29 wiederum in Längsrichtung der Mittelschiene 2 verschoben, wobei es vorzugsweise in seinen beiden Endstellungen verrastet ist (z. B. durch einen Rast- und Führungsbolzen 59, der ein Langloch 37 des Stellteils 29 durchsetzt). Die Verschiebung von der Freigabestellung in die Sperrstellung erfolgt wiederum beim vollständigen Einfahren der Mittelschiene 2 in die Korpusschiene1 selbsttätig, durch Anlaufen einer Anschlagfläche 39 des Stellteils 29 am Gegenanschlag 40 der Korpusschiene 1.

Eine weitere Ausführungsform der Erfindung ist in den Fig. 29-32 dargestellt. Hier ist das Stellteil 29 wiederum in Längsrichtung der Mittelschiene 2 zwischen seiner Sperrstellung (Fig. 29 und 30) und seiner Freigabestellung (Fig. 31) verschiebbar. Es wirkt hierbei mit einem separaten Anlageteil 56 zusammen. Das Anlageteil 56 ist in der Höhe verschiebbar gelagert. In der Freigabestellung des Stellteils 29 ist das Anlageteil zwischen einer über die Mittelschiene 2 nach unten vorstehenden Position und einer demgegenüber weniger weit vorstehenden oder nicht vorstehenden Position verschiebbar. Dadurch wird die Verkippung der Mittelschiene 2 gegenüber der Korpusschiene 1 zwischen ihrer Normalstellung und ihrer Kippstellung, in der die Anschlagelemente 30, 31 aneinander vorbeigeführt werden können, freigegeben. Bei der Verschiebung des Stellteils 29 in seine Sperrstellung läuft eine Schrägfläche 57 des Stellteils 29 an eine Schrägfläche 58 des Anlageteils 56 an, wenn sich letzteres nicht in seiner am weitesten vorgeschobenen Position befindet. Das Anlageteil 56 wird dadurch in seine am weitesten über die Mittelschiene 2 unten herausstehende Position verschoben und in dieser Stellung fixiert. Durch Zusammenwirken mit der nach oben gerichteten Laufbahn 25 der Korpusschiene 1 wird dadurch die Verkippung der Mittelschiene 2 gegenüber der Korpusschiene 1 in ihre Kippstellung, in der die Anschlagelemente 30, 31 aneinander vorbeigefahren werden können, blockiert. Ein Rast- und Führungsbolzen 59 durchsetzt ein horizontales Langloch 37 im Stellteil 29 und ein vertikal verlaufendes Langloch 60 im Anlageteil 56.

Unterschiedliche Modifikationen der beschriebenen Ausführungsbeispiele sind denkbar und möglich, ohne den Bereich der Erfindung zu verlassen. So ist beispielsweise in den gezeigten Ausführungsbeispielen das Stellteil 29 jeweils in Längsrichtung der Mittelschiene 2 zwischen seiner Freigabestellung und seiner Sperrstellung verschiebbar. Auch eine zwischen der Freigabestellung und der Sperrstellung verschwenkbare Ausbildung des Stellteils 29 ist denkbar und möglich. Auch andere Ausbildungen der Anschlagelemente 30, 31 der Korpusschiene 1 und der Mittelschiene 2 sind denkbar und möglich. So könnte beispielsweise das Anschlagelement 31 der Mittelschiene 2 auch von der äußeren Umfangsfläche der hinteren Laufrolle 8 gebildet werden.

**Legende**

| zu den Hinweisziffern: | | | |
|---|---|---|---|
| 1 | Korpusschiene | 30 | Anschlagelement |
| 2 | Mittelschiene | 31 | Anschlagelement |
| 3 | Ausziehschiene | 32 | Lappen |
| 4 | Möbelkorpus | 33 | Fortsatz |
| 5 | ausziehbares Möbelteil | 34 | Hebel |
| 6 | Differentialrolle | 35 | Achse |
| 7 | vordere Laufrolle | 36 | Nase |
| 8 | hintere Laufrolle | 37 | Langloch |
| 9 | Stützrolle | 38 | Aussparung |
| 10 | Hilfsrolle | 39 | Anschlagfläche |
| 11 | Rolle | 40 | Gegenanschlag |
| 12 | vertikaler Verbindungssteg | 41 | Anlageelement |
| 13 | Horizontalflansch | 42 | Betätigungsarm |
| 14 | Horizontalflansch | 43 | Sicherungsteil |
| 15 | Umbördelung | 44 | Anschlagelement |
| 16 | Umbördelung | 45 | Anschlagelement |
| 17 | Befestigungssteg | 46 | Achse |
| 18 | Horizontalflansch | 47 | Schulter |
| 19 | Umbördelung | 48 | erster Hebelarm |
| 20 | Vertikalsteg | 49 | zweiter Hebelarm |
| 21 | Horizontalsteg | 50 | Langloch |
| 22 | Horizontalsteg | 51 | Blende |
| 23 | Umbördelung | 52 | Seitenführungsrolle |
| 24 | Laufbahn | 53 | Achse |
| 25 | Laufbahn | 54 | Abschnitt |
| 26 | Laufbahn | 55 | Nabe |
| 27 | Laufbahn | 56 | Anlageteil |
| 28 | Ausziehrichtung | 57 | Schrägfläche |
| 29 | Stellteil | 58 | Schrägfläche |
| | | 59 | Rast- und Führungsbolzen |
| | | 60 | Langloch |

## Patentansprüche

1. Differentialausziehführung für ausziehbare Möbelteile (5), insbesondere Schubladen, mit einer am Möbelkorpus (4) anzubringenden Korpusschiene (1), einer Mittelschiene (2) und einer am ausziehbaren Möbelteil (5) anzubringenden Ausziehschiene (3) auf beiden Seiten des ausziehbaren Möbelteils (5), wobei zumindest an der Mittelschiene (2) lastübertragende Rollen (7, 8, 9, 10, 11) drehbar gelagert sind, über welche die Schienen (1, 2, 3) zwischen einem eingeschobenen und einem ausgezogenen Zustand der Differentialausziehführung gegeneinander verschiebbar sind, und das Ausziehen der Mittelschiene (2) aus der Korpusschiene (1) durch im vollständig ausgezogenen Zustand der Differentialausziehführung aneinander anliegende Anschlagelemente (30, 31) begrenzt ist, die einerseits an der Korpusschiene (1) und andererseits an der Mittelschiene (2) oder hiermit verbundenen Teilen angeordnet sind, und zum Freigeben und Sperren eines Aushängens der Mittelschiene (2) aus der Korpusschiene (1) und eines Einsetzens der Mittelschiene (2) in die Korpusschiene (1) an der Mittelschiene (2) ein Stellteil (29) zwischen einer Freigabestellung und einer Sperrstellung verstellbar gelagert ist, **dadurch gekennzeichnet, dass** die Mittelschiene (2) in der Freigabestellung des Stellteils (29) gegenüber der Korpusschiene (1) um eine horizontale und rechtwinklig zur Ausziehrichtung (28) der Mittelschiene liegende Achse zwischen einer Normalstellung und einer Kippstellung verkippbar ist und in der Kippstellung der Mittelschiene (2) die Anschlagelemente (30, 31) der Mittelschiene (2) und der Korpusschiene (1) aneinander vorbeiführbar sind und in der Sperrstellung des Stellteils (29) die Verkippung der Mittelschiene (2) von ihrer Normalstellung in ihre Kippstellung blockiert ist, und dass das sich in seiner Freigabestellung befindende Stellteil (29) beim vollständigen Einfahren der Mittelschiene (2) in die Korpusschiene (1) durch ein Anfahren einer Anschlagfläche (39) des Stellteils (29) an einen Gegenanschlag (40) der Korpusschiene (1) in seine Sperrstellung verstellt wird.

2. Differentialausziehführung nach Anspruch 1, **dadurch gekennzeichnet, dass** die Verstellung des Stellteils (29) zwischen seiner Freigabestellung und seiner Sperrstellung durch eine Verschiebung des Stellteils (29) in Längsrichtung der Mittelschiene (2) erfolgt.

3. Differentialausziehführung nach Anspruch 1 oder Anspruch 2, **dadurch gekennzeichnet, dass** die Mittelschiene (2) einen einzelnen, ebenen Vertikalsteg aufweist.

4. Differentialausziehführung nach einem der Ansprüche 1 bis 3, **dadurch gekennzeichnet, dass** die Mittelschiene (2) einen C-förmigen Querschnitt aufweist.

5. Differentialausziehführung nach einem der Ansprüche 1 bis 4, **dadurch gekennzeichnet, dass** alle lastübertragenden Rollen (7 - 11) der Differentialausziehführung von der Mittelschiene (2) getragen sind.

6. Differentialausziehführung nach einem der Ansprüche 1 bis 5, **dadurch gekennzeichnet, dass** in einem bezogen auf die Längserstreckung der Mittelschiene (2) mittleren Bereich der Mittelschiene (2) eine die Mittelschiene (2) nach unten überragende lastübertragende - Differentialrolle (6) um eine horizontale Achse drehbar gelagert ist, die einerseits mit einer nach oben gerichteten Laufbahn (25) der Korpusschiene (1), andererseits mit einer nach unten gerichteten Laufbahn (27) der Ausziehschiene (3) zusammenwirkt.

7. Differentialausziehführung nach Anspruch 6, **dadurch gekennzeichnet, dass** im Bereich des bezogen auf die Ausziehrichtung (28) vorderen Endes der Mittelschiene (2) eine die Mittelschiene (2) nach unten überragende vordere Laufrolle (7) um eine horizontale Achse drehbar gelagert ist, die mit der nach unten gerichteten Laufbahn (27) der Ausziehschiene (3) zusammenwirkt, und im Bereich des bezogen auf die Ausziehrichtung (28) hinteren Endes der Mittelschiene (2) eine die Mittelschiene (2) nach oben überragende hintere Laufrolle (8) um eine horizontale Achse drehbar gelagert ist, die mit einer nach unten gerichteten Laufbahn (24) der Korpusschiene (1) zusammenwirkt, und im bezogen auf die Längserstreckung mittleren Bereich der Mittelschiene (2) in einer gegenüber der Differentialrolle (6) höheren Position eine Stützrolle (9) um eine horizontale Achse drehbar gelagert ist, die mit einer nach oben gerichteten Laufbahn (26) der Ausziehschiene (3) zusammenwirkt.

8. Differentialausziehführung nach Anspruch 7, **dadurch gekennzeichnet, dass** im zwischen der Differentialrolle (6) und der hinteren Laufrolle (8) liegenden Bereich der Längserstreckung der Mittelschiene (2) eine Hilfsrolle (10) drehbar an der Mittelschiene (2) gelagert ist, die mit der nach unten gerichteten Laufbahn (27) der Ausziehschiene (3) zusammenwirkt.

9. Differentialausziehführung nach Anspruch 8, **dadurch gekennzeichnet, dass** die Hilfsrolle (10) von der nach oben gerichteten Laufbahn (25) der Korpusschiene (1) beabstandet ist.

10. Differentialausziehführung nach einem der Ansprüche 1 bis 9, **dadurch gekennzeichnet, dass** das Stellteil (29) einen in der Freigabestellung des Stellteils (29) um eine horizontale Achse (35) verschwenkbaren und in der Sperrstellung des Stellteils (29) unverschwenkbar gehaltenen Hebel (34) aufweist, an dem im Abstand von der Achse (35) ein Anlageelement (41) angeordnet ist, das in der Sperrstellung des Stellteils (29) zur Verhinderung der Verkippung der Mittelschiene (2) in ihre Kippstellung mit der nach oben gerichteten Laufbahn (25) der Korpusschiene (1) zusammenwirkt.

11. Differentialausziehführung nach Anspruch 10, **dadurch gekennzeichnet, dass** das Anlageelement (41) von einer am Hebel (34) drehbar gelagerten Rolle (11) gebildet wird.

12. Differentialausziehführung nach Anspruch 8, **dadurch gekennzeichnet, dass** die Hilfsrolle (10) sowohl mit der nach unten gerichteten Laufbahn (27) der Ausziehschiene (3) als auch mit der nach oben gerichteten Laufbahn (24) der Korpusschiene (1) zusammenwirkt und mit einem vertikalen Spiel gelagert ist, welches in der Freigabestellung des Stellteils (29) eine Verkippung der Mittelschiene (2) in ihre Kippstellung erlaubt, und dass das Stellteil (29) einen gabelförmigen Abschnitt (54) aufweist, der in der Sperrstellung des Stellteils (29) eine Nabe (55) der Hilfsrolle (10) umgreift, wobei er das vertikale Spiel der Hilfsrolle (10) gegenüber dem in der Freigabestellung des Stellteils (29) vorliegenden Spiel zur Verhinderung der Verkippung der Mittelschiene (2) in ihre Kippstellung verringert.

13. Differentialausziehführung nach einem der Ansprüche 1 bis 9, **dadurch gekennzeichnet, dass** das Stellteil (29) mit einem in der Höhe gegenüber der Mittelschiene (2) verschiebbar gelagerten Anlageteil (56) zusammenwirkt und in seiner Sperrstellung das Anlageteil (56) in einer über die Mittelschiene (2) nach unten vorstehenden Position hält, wobei das Anlageteil (56) durch Abstützung an der Korpusschiene (1) eine Verkippung der Mittelschiene (2) in ihre Kippstellung blockiert.

14. Differentialausziehführung nach einem der Ansprüche 1 bis 13, **dadurch gekennzeichnet, dass** am Stellteil (29) eine Seitenführungsrolle (52) um eine vertikale Achse drehbar gelagert ist.

15. Differentialausziehführung nach einem der Ansprüche 1 bis 14, **dadurch gekennzeichnet, dass** das Stellteil (29) im Bereich des hinteren Endes der Mittelschiene (2) angeordnet ist.

16. Differentialausziehführung nach einem der Ansprüche 1 bis 15, **dadurch gekennzeichnet, dass** das Ausziehen der Ausziehschiene (3) aus der Mittelschiene (2) durch im vollständig ausgezogenen Zustand der Ausziehschiene (3) aneinander anliegende Anschlagelemente (44, 45) begrenzt ist, die an der Mittelschiene (2) und der Ausziehschiene (3) oder mit diesen verbundenen Teilen angeordnet sind, und dass an der Mittelschiene (2) ein Sicherungsteil (43) zwischen einer Freigabestellung und einer Sperrstellung verstellbar gelagert ist, wobei die Ausziehschiene (3) in der Freigabestellung des Sicherungsteils (43) um eine horizontal und rechtwinklig zur Ausziehrichtung (28) der Ausziehschiene (3) liegende Achse zwischen einer Normalstellung und einer Kippstellung verkippbar ist und in der Kippstellung der Ausziehschiene (3) die Anschlagelemente (44,45) der Mittelschiene (2) und Ausziehschiene (3) aneinander vorbeiführbar sind und in der Sperrstellung des Sicherungsteils (43) die Verkippung der Ausziehschiene (3) von ihrer Normalstellung in ihre Kippstellung blockiert ist, und dass das sich in seiner Freigabestellung befindende Sicherungsteil (43) beim vollständigen Einfahren der Ausziehschiene (3) in die Mittelschiene (2) durch ein Anfahren an einen Anschlag an der Ausziehschiene (3) oder eines mit dieser verbundenen Teils in seine Sperrstellung verstellt wird.

17. Differentialausziehführung nach Anspruch 16, **dadurch gekennzeichnet, dass** das Sicherungsteil (43) in einem bezogen auf die Ausziehrichtung (28) vorderen Bereich der Mittelschiene (2) in Längsrichtung der Mittelschiene (2) zwischen seiner Freigabestellung und seiner Sperrstellung verschiebbar gelagert ist.

18. Differenzialausziehführung nach einem der Ansprüche 1 bis 17, **dadurch gekennzeichnet, dass** das Stellteil (29) ein von den starren Anschlagelementen (30, 31) getrenntes Bauteil ist.

## Claims

1. Differential extension guide for extendible furniture parts (5), in particular drawers, having on both sides of the extendible furniture part (5) a carcass rail (1) which is to be attached to the furniture carcass (4), a middle rail (2) and an extension rail (3) which is to be attached to the extendible furniture part (5), load-transmitting rollers (7, 8, 9, 10, 11) being mounted rotatably at least on the middle rail (2), via which rollers the rails (1, 2, 3) are displaceable relative to one another between a pushed-in and an extended state of the differential extension guide, and the extension of the middle rail (2) from the carcass rail (1) being limited by stop elements (30, 31) which bear against one another in the fully extended state of the differential extension guide and are arranged, on the one hand, on the carcass rail (1) and, on the other hand, on the middle rail (2) or parts connected thereto, and to enable and block a demounting of the middle rail (2) from the carcass rail (1) and an insertion of the middle rail (2) into the carcass rail (1), a control part (29) being mounted so as to be movable between an enabling position and a blocking position, **characterised in that** the middle rail (2) is tiltable in the enabling position of the control part (29) relative to the carcass rail (1) about a horizontal axis, lying at right angles to the extending direction (28) of the middle rail, between a normal position and a tilted position, and in the tilted position of the middle rail (2) the stop elements (30, 31) of the middle rail (2) and of the carcass rail (1) are guidable past one another and in the blocking position of the control part (29) the tilting of the middle rail (2) from its normal position into its tilted position is blocked, and **in that** the control part (29) situated in its enabling position is moved into its blocking position on full retraction of the middle rail (2) into the carcass rail (1) by a stop surface (39) of the control part (29) running into an opposed stop (40) of the carcass rail (1).

2. Differential extension guide according to Claim 1, **characterised in that** the movement of the control part (29) between its enabling position and its blocking position is effected by a displacement of the control part (29) in the longitudinal direction of the middle rail (2).

3. Differential extension guide according to Claim 1 or Claim 2, **characterised in that** the middle rail (2) has a single, plane vertical web.

4. Differential extension guide according to one of Claims 1 to 3, **characterised in that** the middle rail (2) has a C-shaped cross-section.

5. Differential extension guide according to one of Claims 1 to 4, **characterised in that** all of the load-transmitting rollers (7 - 11) of the differential extension guide are carried by the middle rail (2).

6. Differential extension guide according to one of Claims 1 to 5, **characterised in that**, in a central region of the middle rail (2) in relation to the longitudinal extent of the middle rail (2), a load-transmitting differential roller (6) protruding downwards from the middle rail (2) is mounted rotatably about a horizontal axis and cooperates, on the one hand, with an upwardly directed running path (25) of the carcass rail (1) and, on the other hand, with a downwardly directed running path (27) of the extension rail (3).

7. Differential extension guide according to Claim 6, **characterised in that**, in the region of the front end of the middle rail (2) in relation to the extending direction (28), a front running roller (7) protruding downwards from the middle rail (2) is mounted rotatably about a horizontal axis and cooperates with the downwardly directed running path (27) of the extension rail (3), and in the region of the rear end of the middle rail (2) in relation to the extending direction (28), a rear running roller (8) protruding upwards from the middle rail (2) is mounted rotatably about a horizontal axis and cooperates with a downwardly directed running path (24) of the carcass rail (1), and in the central region of the middle rail (2) in relation to the longitudinal extent and in a higher position than the differential roller (6), a supporting roller (9) is mounted rotatably about a horizontal axis and cooperates with an upwardly directed running path (26) of the extension rail (3).

8. Differential extension guide according to Claim 7, **characterised in that**, in the region of the longitudinal extent of the middle rail (2) lying between the differential roller (6) and the rear running roller (8), an auxiliary roller (10) is mounted rotatably on the middle rail (2) and cooperates with the downwardly directed running path (27) of the extension rail (3).

9. Differential extension guide according to Claim 8, **characterised in that** the auxiliary roller (10) is spaced from the upwardly directed running path (25) of the carcass rail (1).

10. Differential extension guide according to one of Claims 1 to 9, **characterised in that** the control part (29) has a lever (34) which is pivotable about a horizontal axis (35) in the enabling position of the control part (29) and is held non-pivotably in the blocking position of the control part (29), and on which a bearing element (41) is arranged at a distance from the axis (35) and cooperates, in the blocking position of the control part (29), with the upwardly directed running path (25) of the carcass rail (1) to prevent the tilting of the middle rail (2) into its tilted position.

11. Differential extension guide according to Claim 10, **characterised in that** the bearing element (41) is formed by a roller (11) mounted rotatably on the lever (34).

12. Differential extension guide according to Claim 8, **characterised in that** the auxiliary roller (10) cooperates both with the downwardly directed running path (27) of the extension rail (3) and with the upwardly directed running path (24) of the carcass rail (1) and is mounted with a vertical play which allows a tilting of the middle rail (2) into its tilted position in the enabling position of the control part (29), and **in that** the control part (29) has a fork-shaped section (54) which engages around a hub (55) of the auxiliary roller (10) in the blocking position of the control part (29), reducing the vertical play of the auxiliary roller (10) compared with the play present in the enabling position of the control part (29) to prevent the tilting of the middle rail (2) into its tilted position.

13. Differential extension guide according to one of Claims 1 to 9, **characterised in that** the control part (29) cooperates with a bearing part (56) mounted displaceably in height relative to the middle rail (2) and, in its blocking position, holds the bearing part (56) in a position protruding downwards from the middle rail (2), the bearing part (56) blocking a tilting of the middle rail (2) into its tilted position by bearing on the carcass rail (1).

14. Differential extension guide according to one of Claims 1 to 13, **characterised in that** a lateral guide roller (52) is mounted on the control part (29) so as to be rotatable about a vertical axis.

15. Differential extension guide according to one of Claims 1 to 14, **characterised in that** the control part (29) is arranged in the region of the rear end of the middle rail (2).

16. Differential extension guide according to one of Claims 1 to 15, **characterised in that** the extension of the extension rail (3) from the middle rail (2) is limited by stop elements (44, 45) which bear against one another in the fully extended state of the extension rail (3) and are arranged on the middle rail (2) and the extension rail (3) or parts connected thereto, and **in that** a securing part (43) is mounted on the middle rail (2) so as to be movable between an enabling position and a blocking position, the extension rail (3) being tiltable in the enabling position of the securing part (43) about an axis, lying horizontally and at right angles to the extending direction (28) of the extension rail (3), between a normal position and a tilted position, and in the tilted position of the extension rail (3) the stop elements (44, 45) of the middle rail (2) and the extension rail (3) are guidable past one another and in the blocking position of the securing part (43) the tilting of the extension rail (3) from its normal position into its tilted position is blocked, and **in that** the securing part (43) situated in its enabling position is moved into its blocking position on full retraction of the extension rail (3) into the middle rail (2) by running into a stop on the extension rail (3) or a part connected thereto.

17. Differential extension guide according to Claim 16, **characterised in that** the securing part (43) is mounted in a front region of the middle rail (2) in relation to the extending direction (28) so as to be displaceable in the longitudinal direction of the middle rail (2) between its enabling position and its blocking position.

18. Differential extension guide according to one of Claims 1 to 17, **characterised in that** the control part (29) is a component separate from the rigid stop elements (30, 31).

## Revendications

1. Glissière différentielle pour partie de meuble extractible (5), notamment tiroir, comportant un rail fixe (1) installé sur le corps du meuble (4), un rail intermédiaire (2) et un rail extractible (3) fixé à la partie extractible de meuble (5), sur les deux côtés de cette partie extractible de meuble (5),
* au moins le rail intermédiaire (2) portant à rotation des galets de transmission de charge (7, 8, 9, 10, 11) par lesquels les rails (1, 2, 3) peuvent coulisser l'un par rapport à l'autre entre une position rentrée et une position déployée de la glissière différentielle, et
* l'extraction du rail intermédiaire (2) hors du rail fixe (1) étant limitée à l'état complètement tiré de la glissière différentielle par des éléments de butée (30, 31) venant l'un contre l'autre, et qui sont d'une part reliés au rail fixe (1) et d'autre part au rail intermédiaire (2) ou à des pièces reliées à ceux-ci, et
* pour libérer et pour bloquer le décrochage du rail intermédiaire (2) hors du rail fixe (1) et pour mettre en place le rail intermédiaire (2) dans le rail fixe (1), le rail intermédiaire (2) comporte une pièce d'actionnement (29) montée mobile entre une position de libération et une position de blocage,
glissière **caractérisée en ce que**
- en position de libération de la pièce d'actionnement (29), le rail intermédiaire (2) peut être basculé par rapport au rail fixe (1) autour d'un axe horizontal perpendiculaire à la direction d'extraction (28) du rail intermédiaire, entre une position normale et une position basculée, et
- dans la position basculée du rail intermédiaire (2), les éléments de butée (30, 31) du rail intermédiaire (2) et du rail fixe (1) passent l'un à côté de l'autre, et
- dans la position de blocage de la pièce d'actionnement (29), le basculement du rail intermédiaire (2) de sa positon normale à sa position basculée, est bloqué, et
- si la pièce d'actionnement (29) est en position de libération, lorsque le rail intermédiaire (2) rentre complètement dans le rail fixe (1), la venue contre une surface de butée (39) de la pièce d'actionnement (29), met une contre butée (40) du rail fixe (1) dans sa position de blocage.

2. Glissière différentielle selon la revendication 1,
**caractérisée en ce que**
le déplacement de la pièce d'actionnement (29) entre sa position de libération et sa position de blocage se fait par le coulissement de la pièce d'actionnement (29) dans la direction longitudinale du rail intermédiaire (2).

3. Glissière différentielle selon la revendication 1 ou la revendication 2,
**caractérisée en ce que**
le rail intermédiaire (2) comporte une seule entretoise verticale plane.

4. Glissière différentielle selon l'une des revendications 1 à 3,
**caractérisée en ce que**
le rail intermédiaire (2) a une section en forme de C.

5. Glissière différentielle selon l'une des revendications 1 à 4,
**caractérisée en ce que**
tous les galets de transmission de charge (7-11) de la glissière différentielle sont portés par le rail intermédiaire (2).

6. Glissière différentielle selon l'une des revendications 1 à 5,
**caractérisée en ce qu'**
à l'état tiré, la zone médiane du rail intermédiaire (2), rapportée à l'extension longitudinale du rail intermédiaire (2) a un galet différentiel (6) monté à rotation autour d'un axe horizontal, ce galet de transmission de charge dépassant le bas du rail intermédiaire (2), ce galet coopérant d'une part avec un chemin de circulation (25) du rail fixe (1), dirigé vers le haut et d'autre part avec un chemin de circulation (27) du rail extractible (3), dirigé vers le bas.

7. Glissière différentielle selon la revendication 6,
**caractérisée en ce que**
- dans la zone de l'extrémité avant du rail intermédiaire (2), rapportée à la direction d'extraction (28), il est prévu un galet de roulement avant (7) dépassant par le bas le rail intermédiaire (2), ce galet étant monté à rotation autour d'un axe horizontal pour coopérer avec le chemin de circulation (27) dirigé vers le bas du rail extractible (3), et
- dans la zone de l'extrémité arrière rapportée à la direction d'extraction (28) du rail intermédiaire (2), il est prévu un galet de roulement (8) arrière, dépassant vers le haut du rail intermédiaire (2), ce galet monté à rotation autour d'un axe horizontal coopérant avec un chemin de circulation (24) dirigé vers le bas du rail fixe (1), et
- dans la zone médiane du rail intermédiaire (2), rapportée à son extension longitudinale, dans une position plus haute par rapport au galet différentiel (6), il est prévu un galet d'appui (9) monté à rotation autour d'un axe horizontal, coopérant avec un chemin de circulation (26) dirigé vers le haut du rail extractible (3).

8. Glissière différentielle selon la revendication 7,
**caractérisée en ce que**
dans la zone de l'extension longitudinale du rail intermédiaire (2) entre le galet différentiel (6) et le galet de roulement arrière (8), il est prévu un galet auxiliaire (10) monté à rotation sur le rail intermédiaire (2), et coopérant avec le chemin de circulation (27) dirigé vers le bas du rail extractible (3).

9. Glissière différentielle selon la revendication 8,
**caractérisée en ce que**
le galet auxiliaire (10) est écarté du chemin de circulation (25) dirigé vers le haut du rail fixe (1).

10. Glissière différentielle selon l'une des revendications 1 à 9,
**caractérisée en ce que**
la pièce d'actionnement (29) comporte un levier (34) qui dans la position de libération, de la pièce d'actionnement (29) peut pivoter autour d'un axe horizontal (35) et dans la position de verrouillage de la pièce d'actionnement (29), le levier (34) est tenu de manière non pivotante, le levier (34) étant muni d'un élément d'appui (41) à une certaine distance de l'axe (35), et qui coopère avec le chemin de circulation (25) dirigé vers le haut du rail fixe (1) dans la position de blocage de la pièce d'actionnement (29), pour interdire le basculement du rail intermédiaire (2) dans sa position de basculement.

11. Glissière différentielle selon la revendication 10,
**caractérisée en ce que**
l'élément d'appui (41) est constitué par un galet (11) monté à rotation sur le levier (34).

12. Glissière différentielle selon la revendication 8,
**caractérisée en ce que**
- le galet auxiliaire (10) coopère à la fois avec le chemin de circulation (27) dirigé vers le bas du rail extractible (3) et avec le chemin de circulation (24) dirigé vers le haut du rail fixe (1) et il est monté avec du jeu vertical qui, en position de libération de la pièce d'actionnement (29), permet le basculement du rail intermédiaire (2) dans sa position basculée, et
- l'organe d'actionnement (29) comporte un segment (54) en forme de fourche qui, en position de blocage de la pièce d'actionnement (29), vient prendre autour d'un moyeu (55) du galet auxiliaire (10),
* et ainsi il diminue le jeu vertical du galet auxiliaire (10) par rapport au jeu qui existe en position de libération de la pièce d'actionnement (29) pour interdire le basculement du rail intermédiaire (2) dans sa position basculée.

13. Glissière différentielle selon l'une des revendications 1 à 9,
**caractérisée en ce que**
la pièce d'actionnement (29) coopère avec une pièce d'appui (56) montée coulissante en hauteur par rapport au rail intermédiaire (2) et qui, dans sa position de blocage, maintient la pièce d'appui (56) dans une position en saillie vers le bas au-delà du rail intermédiaire (2),
* la pièce d'appui (56) qui s'appuie contre le rail fixe (1) bloquant le basculement du rail intermédiaire (2) dans sa position basculée.

14. Glissière différentielle selon l'une des revendications 1 à 13,
**caractérisée en ce que**
la pièce d'actionnement (29) est munie d'un galet de guidage latéral (52) monté à rotation autour d'un axe vertical.

15. Glissière différentielle selon l'une des revendications 1 à 14,
**caractérisée en ce que**
la pièce d'actionnement (29) est prévue dans la zone de l'extrémité arrière du rail intermédiaire (2).

16. Glissière différentielle selon l'une des revendications 1 à 15,
**caractérisée en ce que**
- l'extraction du rail extractible (3) hors du rail intermédiaire (2) est limitée à l'état complètement tiré du rail extractible (3) par des éléments de butée (44, 45) s'appliquant l'un contre l'autre, ces éléments sont prévus sur le rail intermédiaire (2) et sur le rail extractible (3) ou sur des pièces reliées à ceux-ci, et
- le rail intermédiaire (2) comporte une pièce de sécurité (43) réglable entre une position de libération et une position de blocage,
* en position de libération de la pièce de sécurité (43), le rail extractible (3) peut basculer autour d'un axe horizontal, perpendiculaire à la direction d'extraction (28) du rail extractible (3), entre une position normale et une position basculée, et
* en position basculée du rail extractible (3), les éléments de butée (44, 45) du rail intermédiaire (2) et du rail extractible (3) passent l'un à côté de l'autre, et
* en position bloquée de la pièce de sécurité (43), le basculement du rail extractible (3), de sa position normale à sa position basculée, est interdit, et
- lors de la rentrée complète du rail extractible (3) dans le rail intermédiaire (2), la pièce de sécurité (43) se trouvant en position de libération, est déplacée dans sa position bloquée par sa rencontre avec une butée du rail extractible (3) ou une pièce reliée à celui-ci.

17. Glissière différentielle selon la revendication 16,
**caractérisée en ce que**
dans la zone avant rapportée à la direction d'extraction (28) du rail intermédiaire (2), la pièce de sécurité (43) est montée coulissante dans la direction longitudinale du rail intermédiaire (2) entre sa position de libération et sa position de blocage.

18. Glissière différentielle selon l'une des revendications 1 à 17,
**caractérisée en ce que**
la pièce d'actionnement (29) est une pièce distincte des éléments de butée fixes (30, 31).
